# FASCICULE DE BREVET EUROPEEN

(11) **EP 1 302 136 B1**
(45) Date de publication et mention de la délivrance du brevet: **31.05.2006**
(21) Numéro de dépôt: 02292535.8
(22) Date de dépôt: 15.10.2002
(51) Int. Cl.: A47F 1/12, A47F 5/08

(54) **Tiges-supports pour la présentation et la vente d'objets divers**
Tragstäbe zur Präsentation und zum Verkauf von verschiedenen Gegenständen
Supporting rods for displaying and selling various articles

(30) Priorité: 15.10.2001 FR 0113257
(43) Date de publication de la demande: 16.04.2003
(73) Titulaire: Anzalone, Cataldo, 93320 les Pavillons S/Bois (FR)
(72) Inventeur: Drocourt, Jacques, 77410 Claye-Sourcy (FR)

(56) Documents cités:
- FR-A- 2 527 913
- FR-E- 92 646

## Description

La présente invention se rapporte à des tiges-supports pour la présentation à la vente d'objet divers.

Dans les magasins et notamment dans les grandes surfaces divers objets de différentes tailles sont présentés dans des emballages pourvus de crochets ou de perforation afin qu'ils soient suspendus sur des tiges horizontales s'étendant les uns à cotés des autres à partir de supports verticaux.

Sur chaque tige sont, par conséquent, suspendus une série d'objets identiques. Il arrive fréquemment que certains objets se vendent mieux que d'autres de sorte que certaines tiges supportent un grand nombre d'objets alors que sur une tige voisine, il reste un ou deux objets, ceux-ci se trouvant, bien entendu, au voisinage du support de sorte qu'il ne sont pas toujours visibles et que leur préhension est difficile.

On a proposé, pour remédier à cet inconvénient (voir la demande de brevet PCT WO 98/01062), un système de poussoir destiné à pousser les objets vers l'extrémité libre de la tige, ledit poussoir comportant un ressort spirale devant être fixé à l'extrémité libre de la tige. Une telle disposition est peu pratique et nécessite des tiges pliées en deux en épingle à cheveux.

On a également proposé dans les brevets US n° 4 475658, FR n° 2 570 151 et FR n° 2 527 913 un autre système de poussoir dans lequel un ressort de compression est inséré entre le support et le poussoir. Une telle disposition oblige à prévoir, d'une part, une fixation du ressort au voisinage du support et, d'autre part, des ressorts de différentes forces compte tenu que les objets peuvent avoir des poids et des dimension très différents.

Enfin, la demande PCT WO 87/04328 décrit une disposition dans laquelle la tige est pliée en épingle à cheveux et supporte un galet sur lequel passe un ressort de traction dont une extrémité est fixée au voisinage du support et l'autre extrémité au poussoir. Cette disposition est compliquée, nécessite une tige double, et engendre de nombreux frottements qui gênent le glissement des objets.

La présente invention vise à remédier à ces divers inconvénients.

La tige support, selon l'invention, est du type comprenant une tige pourvue, à une extrémité, de moyens pour sa fixation sur un support vertical et, à son autre extrémité, de moyens de retenue des objets engagés sur la tige, un poussoir mobile le long de la tige et des moyens élastiques, tendant à amener le poussoir vers les moyens de retenue, ladite tige étant caractérisée en ce qu'elle est creuse et comporte intérieurement les moyens élastiques coopérant avec une patte traversant une fente longitudinale de la tige et solidaire du poussoir.

Grâce à cette disposition, on réalise un ensemble simple, sûr et efficace permettant d'amener, vers l'extrémité libre des tiges, les objets qui sont supportés par celle-ci au fur et à mesure qu'ils sont prélevés.

Les moyens élastiques peuvent être constitués par des ressorts de tractions, des liens élastiques, des ressorts de compressions.

Les moyens élastiques constitués par des lien élastiques ou de tractions travaillant en étirement sont fixés en extrémité opposées à la patte sur un bouchon de fermeture de l'extrémité libre de la tige.

Les moyens élastiques constitués par des ressorts de compressions sont insérés entre les moyens de fixation sur le support et la patte du poussoir.

Afin d'éviter tout coincement du poussoir lors de la mise en place des objets sur les tiges, ledit poussoir, sur sa face tournée vers les moyens de fixation sur le support vertical, comporte une barrette de guidage.

De préférence, un bouchon est engagé à force à l'extrémité libre de la tige, correspondant au bouchon d'accrochage de ressort dans la variante ou le ressort travaille en traction.

Suivant un mode de réalisation particulier, ledit bouchon comporte une butée constituant les moyens de retenue.

En variante les moyens de retenue sont directement solidaires de la tige, de façon amovible ou non.

Enfin, la patte est pliée pour assurer le maintien de l'extrémité correspondante des moyens élastiques de traction.

L' invention va maintenant être décrite avec plus de détails en se référant à des modes de réalisation particuliers donnés à titre d'exemple seulement et représentés aux dessins annexé.

Figure 1 est une vue en perspective d'une tige support, selon l'invention.

Figure 2 est une vue en coupe axiale de la tige de la figure 1.

Figure 3 est une vue en coupe suivant la ligne 3-3 de la figure 2.

Figure 4 est une vue en perspective d'une tige support suivant une variante de réalisation.

Figure 5 est une vue en coupe axiale de la tige de la figure 3.

Figure 6 est une vue en perspective d'une tige support suivant une autre variante de réalisation.

Figure 7 est une vue en coupe axiale de la tige de la figure 6.

Aux figures 1, 2 et 3 on a représenté une tige support 1 constituée d'un élément tubulaire solidaire, à une extrémité, d'un crochet 2, pour sa suspension sur un support vertical, tandis que l'autre extrémité est pourvue d'une butée 3.

Sur la tige 1 est monté coulissant un poussoir 4 constitué par une plaque dans laquelle est pratiquée une découpe 5 permettant de la monter sur la tige 1. La découpe 5 est réalisée de manière à former une patte 7 qui traverse une fente longitudinale 8 de la tige 1.

La tige, à son extrémité adjacente à la butée 3, est fermée par un bouchon 10 engagé à force et portant un crochet 11 sur lequel est fixée l'une des extrémités d'un ressort de traction 12 dont l'autre extrémité est engagée sur une patte 17 qui est pliée afin d'éviter tout décrochage intempestif du ressort.

Le poussoir 4 peut comporter, du côté du crochet 2, une barrette de guidage 14 afin d'éviter, lorsqu'on met en place des articles sur la tige 1, tout coincement du poussoir ladite barrette de préférence est disposée perpendiculaire au poussoir, comporte une face en appui sur la tige, en variante les moyens de guidage peuvent être constitués d'une bague non illustrée, prenant appuie sur la périphérie de la tige, correspondant à la longueur de ladite bague.

Les figures 4 et 5 montrent une variante de réalisation de l'invention dans laquelle la tige support est formée d'un élément tubulaire 15 et est solidaire, à une extrémité, d'un crochet 16 pour sa suspension sur un support vertical.

La tige 15 comporte une fente longitudinale 17 et son extrémité libre est fermée par un bouchon 18 engagé à force et comportant une saillie latérale 19, formant une butée.

Le bouchon 18 est pourvu d'un crochet 20 sur lequel est accrochée, l'une des extrémités d'un lien élastique 21 dont l'autre extrémité est fixée à une patte 22 traversant la fente 17 et découpée dans un poussoir 23 dont la face, tourné du côté du crochet 16, est solidaire d'une barrette de guidage 24, ledit poussoir 23 comportant, bien entendu, une découpe 25 afin de pouvoir être engagé sur la tige 15.

Le poussoir 4 ou 25 amène les emballages contre la butée 3 ou 19 au fur et mesure qu'ils sont prélevés à l'extrémité libre de la tige 1 ou 15.

La figure 6 et 7 montrent une variante de réalisation de l'invention dans laquelle la tige support est formée d'un élément tubulaire 26 et est solidaire, à une extrémité, d'un crochet 27 pour sa suspension sur un support vertical.

La tige 26 comporte une fente longitudinale 33 et son extrémité libre est fermée par un bouchon 29 engagé à force et comportant une saillie latérale 28, formant une butée.

Sur la tige 26 est monté coulissant un poussoir 30 constitué par une plaque dans laquelle est pratiquée une découpe 32 permettant de la monter sur la tige 26. La découpe 32 est réalisée de manière à former une patte 31 qui traverse une fente longitudinale 33 de la tige 26, et a une barrette de guidage 35 sur sa face, du côté du crochet 27.

Un ressort de compression 34, en appui à l'intérieur et à l'extrémité de la tige 26, sur le crochet 27, d'une part et l'autre extrémité du ressort 34 est engagée sur la patte 31 solidaire du poussoir 30.

Les objets à présenter sont logés dans un emballage présentant une ouverture afin de les engager sur la tige 1, 15 ou 26 et d'amener le poussoir 4, 23 ou 30 jusqu'au voisinage du crochet 2, 16 ou 27.

Le poussoir 4, 23 ou 30 amène les emballages contre la butée 3, 19 ou 28 au fur et à mesure qu'ils sont prélevés à l'extrémité libre de la tige 1, 15 ou 26.

Bien entendu, l'invention n'est pas limitée aux modes de réalisation qui viennent d'être décrits et représentés. On pourra y apporter de nombreuses modifications de détail sans sortir pour cela du cadre de l'invention, tel que defini par les revendications.

## Revendications

1. Tiges-supports pour la présentation et la vente d'objets divers du type comprenant une tige (1, 15, 26) pourvue, à une extrémité, de moyens (2, 16, 27) pour sa fixation sur un support vertical et, à son autre extrémité, de moyens (3, 19, 28) de retenue des objets engagés sur la tige, un poussoir (4, 23, 30) mobile le long de la tige et des moyens élastiques (12, 21, 34) tendant à amener le poussoir vers les moyens de retenue (3, 19, 28), **caractérisées en ce que** la tige est creuse et comporte intérieurement de moyens élastiques coopérant avec une patte traversant une fente longitudinale de la tige et solidaire du poussoir.

2. Tiges-supports, selon la revendication 1, **caractérisées en ce que** les moyens élastiques sont constitués par un ressort de compression (34) inséré entre les moyens de fixation sur le support et la patte.

3. Tiges-supports, selon la revendication 1, **caractérisées en ce que** les moyens élastiques sont constitués par un lien élastique (21), travaillant en étirement et fixé en extrémité opposée à la patte sur un bouchon de fermeture de l'extrémité libre de la tige (1, 15, 26).

4. Tiges-supports, selon la revendication 1, **caractérisées en ce que** les moyens élastiques sont constitués par un ressort de traction (12), travaillant en étirement et fixé en extrémité opposée à la patte sur un bouchon de fermeture de l'extrémité libre de la tige (1, 15, 26).

5. Tiges-supports, selon la revendication 1, **caractérisées en ce que** le poussoir, sur sa face tournée vers les moyens de fixation sur le support vertical, comporte des moyens de guidage sur la tige constitué soit d'une barrette de guidage (14, 24, 35) qui à une face en appuie sur la tige, soit d'une bague prenant appuie sur toute la périphérie de la tige correspondant à la longueur de ladite bague.

6. Tige-support selon l'une quelconque des revendications précédentes **caractérisées en ce que** les moyens de retenue (3) sont directement solidaires de la tige (1, 15, 26), et peuvent être amovible.

7. Tiges-supports, selon l'une quelconque des revendications 1 à 5, **caractérisées en ce que**lles comportent un bouchon (10, 18, 29) engagé à force à l'extrémité libre de la tige (1, 15, 26).

8. Tiges-supports, selon la revendication 7, **caractérisées en ce que** le bouchon (18, 29) comporte une butée constituant les moyens de retenue (19, 28).

9. Tiges-supports, selon la revendication 1, et l'une des revendications 3 ou 4, **caractérisées en ce que** la patte (7, 22) est pliée pour assurer le maintien de l'extrémité correspondante des moyens élastiques de traction.

## Claims

1. Support rods for the presentation and sale of assorted objects. They consist of a rod (1, 15, 26) with at one end a means of fixing the device to a vertical support (2, 16, 27), and at the other end, a mechanism (3, 19, 28) for retaining the objects mounted on the rod. The rod is fitted with a plate (4, 23, 30) which can slide along the length of the rod, with elastic fittings (12, 21, 34) drawing the plate towards the retaining mechanism (3, 19, 28). The rods' particular characteristic is that they are hollow, and have internal elastic fittings engaging with a pin, which is fastened to the plate and protrudes through a lengthwise slot in the rod.

2. Support rods corresponding to Claim 1, whose particular characteristic is that the elastic fitting consists of a compression spring (34) inserted between the support bracket and the pin.

3. Support rods corresponding to Claim 1, whose particular characteristic Is that the elastic fitting consists of an elastic link (21), working under tension and fixed to the pin at one end, and at the other, to a plug which closes off the open end of the rod (1, 15, 26).

4. Support rods corresponding to Claim 1, whose particular characteristic is that the elastic fitting consists of a traction spring (12), working under tension and fixed to the pin at one end, and at the other, to a plug which closes off the open end of the rod (1, 15, 26)

5. Support rods corresponding to Claim 1, whose particular characteristic is that on the side of the plate facing the support bracket there is a facility for guiding it along the rod, consisting either of a guide plate (14, 24, 35), with one side pressing against the rod, or of a ring whose whole inside length presses against the full circumference of the rod.

6. Support rods corresponding to any of the previous Claims, whose particular characteristic is that the retaining mechanism (3) is fastened directly to the rod (1, 15, 26), and may be removable.

7. Support rods corresponding to any of Claims 1 to 5 above, whose particular characteristic is that they have a plug (10, 18, 29) driven into the open end of the rod (1, 15, 26).

8. Support rods corresponding to Claim 7, whose particular characteristic is that the plug (18, 29) includes an end stop which provides the retaining mechanism (19, 28).

9. Support rods corresponding to Claim 1 and either Claim 3 or Claim 4, whose particular characteristic is that the pin (7, 22) is bent so as to hold the corresponding end of the elastic tensioning mechanism.

## Patentansprüche

1. Haltestangen für Präsentation und Verkauf verschiedener Gegenstände, bestehend aus einer Stange (1, 15,26), an einem Ende mit Elementen (2, 16, 27) zur Befestigung an einem vertikalen Träger versehen und am anderen Ende mit Elementen (3, 19, 28) zum Zurückhalten von Gegenständen, die auf die Stange aufgesteckt werden, einem entlang der Stange verschiebbaren Drücker (4,23,30) und elastischen Elementen (12,21,34), die den Drücker zu den Rückhalteelementen (3, 19, 28) ziehen; Besonderheit: die Stange ist hohl und weist innen diese elastischen Elemente auf, die mit einem Befestigungseisen zusammenwirken, das durch einen Längsschlitz der Stange führt und fest mit dem Drücker verbunden ist.

2. Haltestangen gemäß Patentanspruch 1, **dadurch gekennzeichnete dass** die elastischen Elemente aus einer Druckfeder (34) bestehen, die zwischen den Befestigungselementen am Träger und dem Befestigungseisen eingefugt ist.

3. Haltestangen gemäß Patentanspruch 1, **dadurch gekennzeichnete dass** die elastischen Elemente aus einer elastischen Verbindung (21) bestehen, die durch Ausdehnung wirkt und an dem dem Befestigungseisen entgegengesetzten Ende an einem Verschluss des freien Endes der Stange (1, 15,26) befestigt ist.

4. Haltestangen gemäß Patentanspruch 1, **dadurch gekennzeichnet, dass** die elastischen Elemente aus einer Zugfeder (12) bestehen, die durch Ausdehnung wirkt und an dem dem Befestigungseisen entgegengesetzten Ende an einem Verschluss des freien Endes der Stange (1,15,26) befestigt ist.

5. Haltestangen gemäß Patentanspruch 1, **dadurch gekennzeichnet, dass** der Drücker an seiner den Befestigungselementen auf dem vertikalen Träger zugewandten Seite Führungselemente auf der Stange aufweist, die entweder aus einem Führungssteg (14, 24, 35) bestehen, dessen eine Seite auf der Stange aufliegt, oder aus einem Ring, der auf dem gesamten Umfang der Stange aufliegt, welcher der Länge des besagten Rings entspricht.

6. Haltestangen gemäß einem der oben angeführten Patentansprüche, **dadurch gekennzeichnet, dass** die Rückhalteelemente (3) direkt fest mit der Stange (1, 15, 26) verbunden sind und abnehmbar sein können.

7. Haltestangen gemäß einem der Patentansprüche 1 bis 5, **dadurch gekennzeichnet, dass** sie einen Verschluss (10, 18, 29) tragen, der in das freie Ende der Stange (1, 15, 26) hineingedrückt ist.

8. Haltestangen gemäß Patentanspruch 7, **dadurch gekennzeichnet, dass** der Verschluss (18, 19) einen Anschlag aufweist, der die Rückhalteelemente (19, 28) bildet.

9. Haltestangen gemäß Patentanspruch 1 und einem der Patentansprüche 3 oder 4, **dadurch gekennzeichnet, dass** das Befestigungseisen (7, 22) gebogen ist, um den Halt dieses entsprechenden Endes der elastischen Zugelemente zu gewährleisten.
